# FASCICULE DE BREVET EUROPEEN

(11) **EP 4 121 822 B1**
(45) Date de publication et mention de la délivrance du brevet: **01.05.2024**
(21) Numéro de dépôt: 21711842.1
(22) Date de dépôt: 10.03.2021
(51) Int. Cl.: G04B 45/00, G04F 7/08, G04B 21/12

(54) **SYSTEME DE DEMARRAGE ET D'ARRET MECANIQUE D'UNE FONCTION ET MONTRE COMPORTANT UN TEL SYSTEME**
MECHANISCHES STOPP- UND STARTSYSTEM FÜR EINE FUNKTION UND UHR MIT EINEM SOLCHEN SYSTEM
MECHANICAL STOP AND START SYSTEM FOR A FUNCTION, AND WATCH COMPRISING SUCH A SYSTEM

(30) Priorité: 20.03.2020 CH 3402020
(43) Date de publication de la demande: 25.01.2023
(73) Titulaire: Cartier International AG, 6312 Steinhausen (CH)
(72) Inventeur: MOYSE, Romain, 25500 Montlebon (FR); BAS, Kéwin, 25130 Villers-le-lac (FR)
(74) Mandataire: e-Patent SA
(86) Numéro de dépôt international: PCT/EP2021/056102
(87) Numéro de publication internationale: WO 2021/185655

(56) Documents cités:
- CH-A1- 712 372
- US-A- 3 541 781
- US-A- 3 948 037

## Description

### Domaine Technique

La présente invention se rapporte au domaine de l'horlogerie et concerne un système de démarrage et d'arrêt mécanique d'une fonction. Par démarrage de la fonction, on définit le passage de la fonction, d'un état initial, de repos, à un deuxième état, actif, et par arrêt de la fonction, on définit le passage inverse de l'état actif à l'état de repos.

### Etat de la technique

Dans le domaine de l'horlogerie mécanique, on connait des fonctions qui présentent des états de repos ou d'arrêt et des états de fonctionnement. Par exemple, c'est le cas avec un chronographe, ou avec une répétition minute, qui sont actionnés par des poussoirs ou par une targette. Certaines fonctions sont également commandées automatiquement, par des systèmes complexes de déclenchement, comme également pour des sonneries au passage ou des réveils.

On connait du document US3541781, un mécanisme permettant de détecter si un porteur est debout ou assis et de comptabiliser le temps passer dans ces positions. Un levier est monté libre en rotation, et vient sous la seule action de son poids, et selon la position de l'appareil, bloquer ou laisser libre, une roue d'ancre d'un rouage de comptage. Ce mécanisme n'est toutefois pas très précis et les positions de l'appareil dans lesquelles la mesure démarre ou s'arrête, ne sont pas définies.

La présente invention a pour but de proposer un mécanisme de commande d'une fonction, qui soit utilisable dans une montre mécanique, c'est-à-dire qui ne fasse pas appel à des éléments électroniques ou électriques, et qui soit remédie au moins partiellement aux inconvénients de l'art antérieur.

### Divulgation de l'invention

De façon plus précise, l'invention concerne un système de démarrage et d'arrêt mécanique d'une fonction d'une pièce d'horlogerie, comprenant une masse, montée mobile sur un bâti, entre une première et une deuxième positions extrêmes, définies respectivement par une première et une deuxième butées, ladite masse se déplaçant, sous l'effet de la gravité, en contraignant un ressort entre la première et la deuxième position extrêmes, et en détendant ledit ressort entre la deuxième et la première position extrêmes, ladite masse étant reliée cinématiquement ou directement à un organe de pilotage de ladite fonction.

La masse et la force du ressort sont déterminées en fonction de la force nécessaire pour commander ladite fonction et déplacer l'organe de pilotage, et des orientations spatiales prédéterminées du bâti, dans lesquelles la masse est déplacée de manière bistable de l'une à l'autre de ses positions extrêmes, selon la résultante des forces exercées par le ressort et par la gravité, le déplacement de la masse de la première position extrême à la deuxième position extrême étant apte à entraîner le démarrage ou l'arrêt de ladite fonction par l'intermédiaire de l'organe de pilotage, et le déplacement de la masse de la deuxième position extrême à la première position extrême étant apte à entraîner l'arrêt ou le démarrage respectivement, de ladite fonction par l'intermédiaire de l'organe de pilotage.

Cette définition de l'invention s'étend à un système de commande d'une fonction d'une pièce d'horlogerie, susceptible d'occuper un premier état et un deuxième état, notamment une animation.

Selon un autre aspect, l'invention concerne également une montre comprenant un tel système de démarrage et d'arrêt.

### Brève description des dessins

D'autres détails de l'invention apparaîtront plus clairement à la lecture de la description qui suit, faite en référence au dessin annexé dans lequel :
- la figure 1 représente une définition choisie pour les axes de rotation qu'une montre peut subir au porté,
- la figure 2 et la figure 4 sont des vues du système de démarrage et d'arrêt selon un mode de réalisation particulier, respectivement dans une première et une deuxième positions extrêmes, et
- la figure 3 représente une montre comprenant un système selon l'invention, pour positionner des axes et angles de référence.

### Mode de réalisation de l'invention

Le but de la présente invention est de proposer un interrupteur mécanique, permettant de démarrer et d'arrêter une fonction, sur commande, mais sans pression ou action mécanique directe sur l'interrupteur. Plus précisément, le système de démarrage et d'arrêt selon l'invention, permet de démarrer et d'arrêter la fonction, selon l'orientation spatiale du système et donc de la montre dans laquelle il est intégré. Comme on le comprendra par la suite, différents dimensionnements sont possibles, mais un mode de réalisation préféré est de dimensionner et d'agencer le système selon l'invention de manière à ce que la fonction démarre lorsque le porteur effectue le geste habituel pour lire l'heure lorsque la montre est à son poignet et que la fonction cesse lorsqu'il effectue une rotation du poignet, par exemple pour remettre son bras dans une position plus verticale.

Plus particulièrement, le système de démarrage et d'arrêt d'une fonction selon l'invention, comprend une masse, de type masse oscillante, montée mobile sur un bâti de montre, entre une première et une deuxième positions extrêmes. Ces dernières sont définies respectivement par une première et une deuxième butées, pouvant être élastiques afin d'amortir les chocs.

Un ressort est relié à la masse. La liaison entre le ressort et la masse, est de préférence directe, de sorte que les déplacements de la masse ont directement une incidence sur l'armage du ressort. Plus particulièrement, lorsque la masse se déplace sous l'effet de la gravité, suite à un geste du porteur qui la met en mouvement, le ressort est agencé de manière à être contraint par la masse lorsqu'elle se déplace entre la première et la deuxième position extrêmes. A l'inverse, lorsque la masse se déplace entre la deuxième et la première position extrêmes, le ressort se détend et, le cas échéant, restitue l'énergie emmagasinée à la masse, à l'encontre de la gravité.

La masse est reliée cinématiquement ou directement à un organe de pilotage de ladite fonction. De manière avantageuse, la liaison entre la masse et l'organe de pilotage, est desmodromique. Cette liaison peut être de type engrènement avec un pignon ou une crémaillère portée par la masse et engrenant avec l'organe de pilotage. La masse peut également porter directement un aimant, qui peut piloter magnétiquement, par exemple des fonctions de type animations visuelles comme on le détaillera ci-après.

La masse (de la masse) ainsi que la force du ressort sont déterminées en fonction de la force nécessaire pour commander ladite fonction et déplacer l'organe de pilotage. On dimensionne également le système en fonction des orientations angulaires prédéterminées de la montre, dans lesquelles la masse est déplacée de l'une à l'autre de ses positions extrêmes, selon la résultante des forcées exercées par le ressort et par la gravité, le déplacement de la masse de l'une à l'autre desdites positions extrêmes entraînant le démarrage, respectivement l'arrêt de ladite fonction par l'intermédiaire de l'organe de pilotage.

En d'autres termes, on détermine dans un premier temps la force ou le couple nécessaire pour démarrer, respectivement arrêter la fonction (pour faire pivoter des navettes ou une roue à colonne de chronographe, actionner un levier de déclenchement, déplacer un aimant...).

On détermine également les orientations de la montre dans lesquelles on souhaite que la fonction soit démarrée, respectivement arrêtée. Dans un mode de réalisation préféré, on détermine que la fonction est démarrée lorsque le porteur amène la montre à son regard dans une position de lecture. Comme on peut le voir sur la figure 1, on définit l'angle alpha comme étant l'angle de rotation autour de l'axe 9H-3H, l'angle beta comme étant l'angle de rotation autour de l'axe 12H-6H et l'axe gamma comme étant l'angle de rotation autour de l'axe orthogonal passant par le centre du cadran. Ces trois angles sont nuls lorsque la montre est posée à l'horizontal, en face du porteur, avec schématiquement l'axe 9H-3H parallèle à la ligne d'épaules. Dans la position usuelle de lecture de l'heure, dans laquelle on veut démarrer la fonction, on a Alpha compris entre 30-35°, Beta =0°, Gamma=0°.

De préférence, mais sans que ce soit obligatoire, on veut également arrêter la fonction dans une position de rotation du poignet qui soit différente de la position précédente. On limite ainsi le risque d'alternance intempestive entre des arrêts et des démarrages, autour d'une orientation unique. De préférence, l'orientation d'arrêt est définie pour Alpha compris entre 15-18°, Beta =0°, Gamma=0°. On relèvera que l'orientation d'arrêt est, de préférence, différente de l'orientation neutre du point de départ pris en considération pour le démarrage (dans lequel Alpha = 0°, Beta =0°, Gamma=0°). On pourra jouer sur cette hystérésis dans le calcul du ressort, pour différencier les orientations de la montre utilisées respectivement pour le démarrage et l'arrêt de la fonction. Cette différenciation permet d'éviter des alternances intempestives de démarrage et d'arrêt, que l'on pourrait avoir si la montre oscillait autour d'une position unique de déclenchement et d'arrêt.

A partir de ces facteurs, on détermine la course de la masse, la masse (de la masse) pour générer le couple nécessaire.

Toutefois, on doit également dimensionner le ressort tant au niveau de sa raideur que de sa précontrainte. Sa fonction est de maintenir la masse en butée dans sa première position extrême, à l'encontre de la gravité, tant que la montre n'a pas été mise dans l'orientation correspondante. Au-delà de cette orientation, la force exercée par la gravité est plus grande que la force exercée par le ressort, et la masse se déplace en démarrant la fonction. Le ressort a également la fonction, lorsque la masse est en butée dans sa deuxième position extrême, de ramener la masse dans sa première position extrême lorsque la force exercée par la gravité devient plus petite que la force exercée par le ressort. La masse arrête alors la fonction.

Le dimensionnement et les calculs de la masse, et des caractéristiques du ressort sont à la portée de l'homme du métier, sans devoir les décrire en détails. Pour obtenir le résultat escompté, plusieurs solutions de paramètres existent, par exemple avec une masse plus lourde, et un ressort plus fort, le système peut être déclenché et arrêté selon le cahier des charges demandé.

On pourra avoir recours à une masse balourdée montée mobile en rotation, à l'instar d'une masse oscillante de remontage automatique, dont certaines fonctionnent selon une course angulaire limitée. Dans ce cas, on prendra en compte le balourd, qui inclut l'excentricité de la masse, qui a un effet sur le couple fourni. Cependant, la masse peut également avoir une trajectoire linéaire ou complexe.

Ainsi, on prédétermine une orientation de démarrage et une orientation d'arrêt. La masse est de type bistable et est maintenue dans sa première position extrême tant que la montre n'a pas franchi l'orientation de démarrage, et est maintenue dans sa deuxième position extrême tant que la montre n'a pas franchi l'orientation d'arrêt.

A la différence de la présente invention, une masse oscillante d'un remontoir automatique, ne permet pas d'arrêter la fonction de remontage. En tout état de cause, même si on devait considérer que dans certaines positions de la masse, notamment quand elle est à l'arrêt, il n'y a pas de remontage du barillet, les positions de remontage et de non-remontage ne sont pas prédéfinies et ne correspondent pas à des orientations spatiales spécifiques de la montre.

Afin de réduire les chocs liés aux déplacements de la masse et aux interactions avec les butées, la masse peut être connectée à un régulateur de vitesse. Ce dernier peut être un échappement, par exemple à repos frottant comme utilisé dans certaines sonneries, ou un frein à masselottes centrifuges, également du type utilisé dans les sonneries. On pourra également utiliser un dispositif de frein magnétique ou à bain d'huile.

Pour offrir à l'utilisateur la possibilité de shunter l'interrupteur et de bouger la montre sans lancer la fonction, on pourra prévoir un dispositif de blocage de la masse. Ce dispositif est avantageusement accessible depuis l'extérieur de la montre. Il peut consister en un poussoir ou un verrou coopérant directement ou indirectement avec la masse pour bloquer ses déplacements, de préférence dans une de ses positions extrêmes.

Le système selon l'invention pourra être agencé sous forme d'un module indépendant, comprenant son propre bâti et monté sur un mouvement de base. Le mécanisme ou les composants permettant de réaliser la fonction à commander pourront également être agencés sur le bâti ou être disposés sur le mouvement de base. Dans ce cas, une liaison cinématique ou autre, magnétique par exemple, sera prévue entre le module et le mouvement de base.

Le système selon l'invention pourra être utilisé pour commander, c'est-à-dire démarrer et arrêter, une fonction dont le mécanisme qui permet de la réaliser, est agencé dans la montre.

Un exemple de fonction pouvant être pilotée par le système selon l'invention, est une animation visuelle. L'animation visuelle peut être commandée mécaniquement, par exemple en libérant ou en bloquant un barillet, respectivement lorsque la masse est dans sa première ou dans sa deuxième positions extrêmes. Ce barillet peut entraîner un automate, de type jacquemart, typiquement en entraînant une came sur laquelle est maintenu appuyé un élément mobile. En montant un aimant sur la masse ou en ayant un aimant entraîné par la masse, cet aimant peut entraîner le déplacement d'un élément mobile paramagnétique ou diamagnétique, susceptible de réagir au déplacement de l'aimant en se déplaçant lui-même. Ce déplacement pourra être guidé, par le montage dudit élément mobile, par exemple en rotation ou sur un rail de guidage.

A la figure 2, on a représenté un exemple d'un mode de réalisation particulier d'un système de démarrage et d'arrêt selon l'invention. Selon l'exemple, la fonction à commander est une animation, pilotée par le déplacement d'un aimant.

La masse est une masse oscillante 10, montée mobile en rotation. Elle est munie d'une denture 100, en prise, avec une denture 120 solidaire de l'organe de pilotage, qui prend la forme d'un levier 12, monté pivotant sur le bâti du module ou de la pièce d'horlogerie. Les dentures 100 et 120 sont avantageusement incomplètes, c'est-à-dire qu'elles sont disposées sur un secteur denté, inférieur à 360°, étant donné que la masse oscillante 10 est limitée dans sa rotation entre ses deux positions extrêmes, par deux butées non représentées. Dans le mode de réalisation en exemple, le rapport de réduction entre les dentures est pris égal à -1.

Le ressort 14 est de type spiral, agissant sur l'organe de pilotage, selon l'exemple au niveau de l'axe de rotation du levier, par une première de ses extrémités. L'autre extrémité est fixée au bâti.

Le levier 12, à son extrémité opposée à son axe de rotation, porte un aimant 16. Ce dernier agit sur un élément magnétique, mobile, déplaçable par exemple au-dessus du cadran, pour être visible à un utilisateur, tandis que le système de démarrage et d'arrêt est caché sous le cadran.

Lorsque la montre est en position horizontale, la gravité est parallèle à l'axe de rotation de la masse. De ce fait, le balourd de la masse ne génère aucun couple au niveau de l'axe.

De plus, le ressort 14 est précontraint, selon l'exemple dans le sens horaire. Le ressort 14 va donc appliquer un couple dans le sens horaire au levier, transmettant à la masse oscillante 10, via la liaison d'engrenage, un couple tendant à la faire pivoter dans le sens anti-horaire. Cependant dans cette position, la masse oscillante 10 est dans sa première position extrême, contre une butée dite haute (non représentée sur le dessin). Le système est donc en équilibre dans une première position stable. L'élément magnétique positionné par l'aimant est également dans une première position stable. Dans cette première position, il peut être caché derrière un cache pour ne pas être visible du porteur.

Quand le porteur de la montre la fait tourner selon l'axe 9H-3H (figure 3) d'un angle alpha, le couple généré par la gravité sur la masse au niveau de l'axe X va augmenter progressivement selon la formule : $Couple masse = d * m * gravité * sinus \left(alpha\right) * cosinus \left(beta\right)$ Beta étant l'angle (avec un signe selon les normes trigonométriques) du centre de masse par rapport à l'axe 9h-3h (figure 2)

Le couple du ressort de rappel (ramené au centre de rotation de la masse) est constant tant que Beta reste le même et sa valeur est : $Couple Ressort = - K * \left(Theta0+Beta0-Beta\right)$ Beta0 étant l'angle Beta lorsque la masse est dans sa première position stable.

Il existe également un couple résistif pour faire passer la fonction d'un état arrêté à un état démarré. On va considérer ce couple comme étant constant dans notre exemple (de valeur Cresistif) et opposé au sens de déplacement.

L'équilibre des couples appliqués à la masse est donc : C=d*m*gravité*sinus(alpha)*cosinus(beta)-K*(Theta0+Beta0-Beta)- Cresistif

Tant que ce couple est négatif, la masse tend à tourner dans le sens anti-horaire et donc reste en butée, dans la première position stable.

Ce couple devient positif quand sinus (Alpha) devient plus grand que (beta=beta0) : $sinus \left(alpha0\right) > \left(K*\left(Theta0\right)+Cresistif\right) / \left(d*m*gravité*cosinus \left(beta0\right)\right) .$ L'angle pour lequel le couple devient positif est appelé Alpha0

Une fois que la résultante des couples appliqués à la masse oscillante 10, est devenue positive, le couple généré par la gravité va être plus grand que le couple résistif de la fonction et du ressort de rappel. La masse va donc pivoter autour de son axe, dans le sens horaire (Beta va diminuer). La masse oscillante 10 va rester en mouvement tant qu'elle n'a pas atteint sa deuxième position extrême (Fig. 4), contre une butée dite basse (non représentée) ou que le couple généré par la gravité redevient plus petit que les couples résistifs.

En pratique si l'angle alpha de la montre ne varie pas, seul l'angle Beta va changer, et on va chercher à ce que l'évolution du couple généré par la gravité, augmente plus vite que celui du ressort (en choisissant judicieusement les différents paramètres de la masse et du ressort). De la sorte, une fois la masse mise en mouvement, le couple ne fait qu'augmenter avec le déplacement de la masse oscillante 10 et le passage de la première à la deuxième des positions extrêmes est effectué en continu, sans passer par une position intermédiaire stable (sans modification de l'angle de la montre), et la masse est donc bistable. L'élément magnétique est également dans une deuxième position stable. Dans cette deuxième position, il peut être visible du porteur.

Tant que l'angle de la montre reste inchangé, le système reste en équilibre avec la masse oscillante 10 dans sa deuxième position stable. L'équation des couples a cependant changé car le couple résistif de la fonction a maintenant changé de signe (pour faire passer la fonction cette fois d'un état démarré, à un état arrêt), la masse devant tourner dans le sens anti horaire).

On a : C=d*m*gravité*sinus(alpha)*cosinus(beta)-K*(Theta0+Beta0-Beta)+ Cresistif

Tant que ce couple sera positif, la masse oscillante 10 tend à tourner dans le sens horaire et donc reste en butée, dans la deuxième position stable.

Ce couple devient négatif quand sinus (Alpha) devient plus petit que (beta =betaF) : sinus(alphaF)<(K*(Theta0+Beta0-BetaF)-Cresistif)/(d*m*gravité*cosinus (betaF)). L'angle pour lequel le couple devient négatif est appelé AlphaF

Une fois que la résultante des couples appliqués à la masse, est devenue négative, le couple généré par la gravité va être plus petit que le couple résistif de la fonction et du ressort de rappel. La masse oscillante 10 va donc pivoter autour de son axe, dans le sens anti-horaire (Beta va augmenter). La masse va rester en mouvement tant qu'elle n'est pas revenue à sa première position extrême ou que le couple généré par la gravité redevient plus grand que les couples résistifs.

En pratique si l'angle de la montre ne varie pas, seul e va changer, et on va chercher à ce que l'évolution du couple généré par la gravité, diminue plus vite que celui du ressort (en choisissant judicieusement les différents paramètres de la masse et du ressort). De la sorte, une fois la masse mise en mouvement, le couple ne fait que diminuer avec le déplacement de la masse et le passage de la deuxième à la première des positions extrêmes est effectué en continu, sans passer par une position intermédiaire stable (sans modification de l'angle de la montre), et la masse est donc bien bistable.

On notera que dans le cas d'une animation visuelle, les notions d'arrêt et de démarrage de la fonction doivent s'entendre de manière large, comme correspondant à un premier et un deuxième état de l'animation visuelle. A toutes fins utiles, on pourra utiliser le terme de système de commande, comme équivalent au terme de système de démarrage et d'arrêt.

A l'instar de l'animation visuelle entraînée par un barillet, la fonction peut également être un mécanisme de sonnerie, dont le déclenchement peut être repris d'une sonnerie au passage. Le barillet est libéré ou bloqué au gré du positionnement de la masse, respectivement lorsqu'elle est dans sa première ou dans sa deuxième positions extrêmes.

Dans les deux exemples précités mettant en oeuvre un barillet, celui-ci est remonté par un mécanisme de remontage, soit spécifique soit via le remontage du barillet principal du mouvement. Ce remontage peut être manuel ou automatique. On peut également alimenter le mécanisme d'animation ou de sonnerie par le barillet du mouvement, en utilisant un barillet adapté pour fournir de l'énergie par deux prises de force.

Par une liaison cinématique de type engrenage (pignon ou crémaillère), on peut également déplacer des roues ou pignon, comme par exemple un jeu de navettes ou une roue à colonne de chronographe, en tant qu'organe de pilotage du chronographe. La phase de remise à zéro pourra être avantageusement effectuée par un poussoir agissant de manière séparée sur l'organe de pilotage et sur les éléments conventionnels de remise à zéro (marteaux ...).

Une liaison cinématique avec la masse balourdée peut également entraîner le déplacement d'au moins un volet mobile sur ou sous le cadran principal, d'un sous-cadran ou d'une partie de cadran, pour modifier l'apparence de la montre, ou laisser apparaître des affichages particuliers. Des verres polarisés peuvent être utilisés et déplacés via ce ou ces volets mobiles.

De tels volets peuvent également être déplacés par la libération d'un barillet, à l'instar de ce qui a été décrit ci-dessus.

Ainsi, le système selon l'invention permet de commander une fonction en la démarrant et en l'arrêtant, ou en commandant son passage d'un premier état à un deuxième état, et réciproquement, lorsque la montre occupe respectivement une première et une deuxième orientations spatiales. Ces orientations spatiales particulières correspondent à des première et deuxième positions extrêmes d'une masse. Ces positions sont déterminées et grâce au caractère bistable du déplacement de la masse, le passage d'un état à un autre de la fonction, est précis, correspondant à une orientation spatiale spécifique.

L'homme du métier pourra adapter le descriptif ci-dessus, sans sortir du cadre de l'invention défini dans les revendications. Il pourra définir les orientations de démarrage et d'arrêt, les types et forces et précontraintes de ressort, la liaison entre la masse et le système de pilotage.

## Revendications

1. Système de démarrage et d'arrêt mécanique d'une fonction d'une pièce d'horlogerie, comprenant une masse (10), montée mobile sur un bâti, entre une première et une deuxième positions extrêmes, définies respectivement par une première et une deuxième butées, ladite masse se déplaçant, sous l'effet de la gravité, en contraignant un ressort (14) entre la première et la deuxième position extrêmes, et en détendant ledit ressort entre la deuxième et la première position extrêmes,
ladite masse étant reliée cinématiquement ou directement à un organe de pilotage (12) de ladite fonction,
la masse (10) et la force du ressort (14) étant déterminées en fonction de la force nécessaire pour commander ladite fonction et déplacer l'organe de pilotage (12), et aussi en fonction d' orientations spatiales prédéterminées du bâti, dans lesquelles la masse est déplacée de manière bistable de l'une à l'autre de ses positions extrêmes, selon la résultante des forces exercées par le ressort et par la gravité, le déplacement de la masse de la première position extrême à la deuxième position extrême étant apte à entraîner le démarrage de ladite fonction par l'intermédiaire de l'organe de pilotage (12), et le déplacement de la masse de la deuxième position extrême à la première position extrême étant apte à entraîner l'arrêt de ladite fonction par l'intermédiaire de l'organe de pilotage (12).

2. Système selon la revendication 1, **caractérisé en ce que** la masse est montée mobile en rotation et est balourdée.

3. Système selon l'une des revendications précédentes, **caractérisé en ce que** la masse est connectée à un régulateur de vitesse.

4. Système selon la revendication 3, **caractérisé en ce que** le régulateur de vitesse est un échappement, un frein à masselottes, un dispositif à frottement visqueux dans un bain.

5. Système selon l'une des revendications précédentes, **caractérisé en ce qu'**il comporte un dispositif de blocage de la masse.

6. Système selon l'une des revendications précédentes, **caractérisé en ce que** l'organe de pilotage porte un aimant.

7. Système selon l'une des revendications précédentes, **caractérisé en ce que** le ressort est calculé de manière à ce que les orientations du bâti déclenchant le démarrage, respectivement, l'arrêt de la fonction, sont différentes.

8. Système selon l'une des revendications précédentes, **caractérisé en ce que** des éléments permettant de réaliser ladite fonction sont montés sur le bâti.

9. Montre comportant un système selon l'une des revendications précédentes et un mécanisme permettant de réaliser ladite fonction, dans laquelle ladite masse passe de sa première à sa deuxième positions extrêmes, et de sa deuxième à sa première positions extrêmes, respectivement lorsque la montre est amenée dans une première ou une deuxième orientations spatiales.

10. Montre selon la revendication 9, **caractérisée en ce que** la première et la deuxième orientation spatiales sont similaires.

11. Montre selon la revendication 9, **caractérisée en ce que** la première et la deuxième orientation spatiales sont différentes.

12. Montre selon la revendication 11, **caractérisée en ce que**, dans la première orientation la montre présente un angle alpha compris entre 30 et 35°, Beta =0°, Gamma=0° et, dans la deuxième orientation la montre présente un angle alpha compris entre 15 et 18°, Beta =0°, Gamma=0°
l'angle alpha étant l'angle de rotation de la montre autour d'un axe passant par les positions 9H et 3H du cadran, alpha étant égal à 0 quand le cadran est horizontal, l'angle beta comme étant l'angle de rotation autour de l'axe 12H-6H et l'axe gamma comme étant l'angle de rotation autour de l'axe orthogonal passant par le centre du cadran.

13. Montre selon l'une des revendications 9 à 12, quand elles dépendent de la revendication 5, **caractérisée en ce que** le dispositif de blocage de la masse est accessible depuis l'extérieur de la montre.

14. Montre selon l'une des revendications 9 à 13, **caractérisée en ce que** le mécanisme est choisi parmi un mécanisme de chronographe, un mécanisme de sonnerie, un mécanisme d'animation visuelle.

## Patentansprüche

1. System zum mechanischen Starten und Stoppen einer Funktion einer Uhr, mit einer Masse (10), die beweglich auf einem Gestell zwischen einer ersten und einer zweiten Endposition montiert ist, die jeweils durch einen ersten und einen zweiten Anschlag definiert sind, wobei sich die Masse unter der Wirkung der Schwerkraft verschiebt, indem sie eine Feder (14) zwischen der ersten und der zweiten Endposition spannt und die Feder zwischen der zweiten und der ersten Endposition entspannt,
wobei die Masse kinematisch oder direkt mit einem Steuerorgan (12) für die Funktion verbunden ist,
wobei die Masse (10) und die Kraft der Feder (14) in Abhängigkeit von der Kraft, die erforderlich ist, um die Funktion zu steuern und das Steuerorgan (12) zu bewegen, und von vorbestimmten räumlichen Orientierungen des Rahmens bestimmt werden, in denen die Masse bistabil von einer ihrer Endpositionen in die andere bewegt wird, entsprechend der Resultierenden der durch die Feder und durch die Schwerkraft ausgeübten Kräfte, wobei die Verschiebung der Masse von der ersten Endposition in die zweite Endposition geeignet ist, das Starten der Funktion über das Steuerorgan (12) zu bewirken, und die Verschiebung der Masse von der zweiten Endposition in die erste Endposition geeignet ist, das Stoppen der Funktion über das Steuerorgan (12) zu bewirken.

2. System nach Anspruch 1, **dadurch gekennzeichnet, dass** die Masse drehbar gelagert ist und eine Unwucht aufweist.

3. System nach einem der vorhergehenden Ansprüche, **dadurch gekennzeichnet, dass** die Masse mit einem Geschwindigkeitsregler verbunden ist.

4. System nach Anspruch 3, **dadurch gekennzeichnet, dass** der Geschwindigkeitsregler eine Hemmung, eine Gewichtebremse, eine Vorrichtung mit viskoser Reibung in einem Bad ist.

5. System nach einem der vorhergehenden Ansprüche, **dadurch gekennzeichnet, dass** es eine Vorrichtung zur Blockierung der Masse umfasst.

6. System nach einem der vorhergehenden Ansprüche, **dadurch gekennzeichnet, dass** das Steuerorgan einen Magneten trägt.

7. System nach einem der vorhergehenden Ansprüche, **dadurch gekennzeichnet, dass** die Feder so berechnet ist, dass die Orientierungen des Gestells, die den Start bzw. das Stoppen der Funktion auslösen, unterschiedlich sind.

8. System nach einem der vorhergehenden Ansprüche, **dadurch gekennzeichnet, dass** Elemente, die es ermöglichen, die Funktion auszuführen, am Gestell angebracht sind.

9. Uhr mit einem System nach einem der vorhergehenden Ansprüche und einem Mechanismus zum Ausführen der Funktion, wobei die Masse von ihrer ersten zu ihrer zweiten Extremposition und von ihrer zweiten zu ihrer ersten Extremposition wechselt, wenn die Uhr in eine erste oder zweite räumliche Orientierung gebracht wird.

10. Uhr nach Anspruch 9, **dadurch gekennzeichnet, dass** die erste und die zweite räumliche Ausrichtung ähnlich sind.

11. Uhr nach Anspruch 9, **dadurch gekennzeichnet, dass** die erste und die zweite räumliche Orientierung unterschiedlich sind.

12. Uhr nach Anspruch 11, **dadurch gekennzeichnet, dass** die Uhr in der ersten Orientierung einen Winkel alpha zwischen 30 und 35°, Beta =0°, Gamma=0° und in der zweiten Orientierung einen Winkel alpha zwischen 15 und 18°, Beta =0°, Gamma=0° aufweist.
wobei der Winkel alpha der Drehwinkel der Uhr um eine Achse ist, die durch die Positionen 9H und 3H des Zifferblatts verläuft, wobei alpha gleich 0 ist, wenn das Zifferblatt horizontal liegt, der Winkel beta als der Drehwinkel um die Achse 12H-6H und die Achse gamma als der Drehwinkel um die orthogonale Achse, die durch die Mitte des Zifferblatts verläuft.

13. Uhr nach einem der Ansprüche 9 bis 12, wenn diese von Anspruch 5 abhängen, **dadurch gekennzeichnet, dass** die Vorrichtung zum Blockieren der Masse von der Außenseite der Uhr zugänglich ist.

14. Uhr nach einem der Ansprüche 9 bis 13, **dadurch gekennzeichnet, dass** der Mechanismus aus einem Chronographenmechanismus, einem Schlagwerkmechanismus, einem Mechanismus für visuelle Animation ausgewählt ist.

## Claims

1. System for mechanically starting and stopping a function of a timepiece, comprising a mass (10) mounted movably on a frame, between a first and a second extreme position, defined respectively by a first and a second stop, said mass moving, under the effect of gravity, while stressing a spring (14) between the first and the second extreme position, and by relaxing said spring between the second and the first extreme position,
said mass being kinematically or directly connected to a control member (12) of said function,
the mass (10) and the force of the spring (14) being determined as a function of the force required to control said function and move the control member (12), and also as a function of predetermined spatial orientations of the frame, in which the mass is bistably moved from one to the other of its extreme positions, according to the resultant of the forces exerted by the spring and by gravity, the displacement of the mass from the first extreme position to the second extreme position being adapted for starting said function by means of the control member (12), and the displacement of the mass from the second extreme position to the first extreme position being adapted for stopping said function by means of the control member (12).

2. System according to claim 1, **characterized in that** the mass is rotatably mounted and is unbalanced.

3. System according to one of the preceding claims, **characterized in that** the mass is connected to a speed regulator.

4. System according to claim 3, **characterized in that** the speed regulator is an escapement, a flywheel brake, a viscous friction device in a bath.

5. System according to one of the preceding claims, **characterized in that** it comprises a device for blocking the mass.

6. System according to one of the preceding claims, **characterized in that** the control member bears a magnet.

7. System according to one of the preceding claims, **characterized in that** the spring is calculated in such a way that the orientations of the frame triggering the starting, respectively, the stopping of the function, are different.

8. System according to one of the preceding claims, **characterized in that** elements for realizing said function are mounted on the frame.

9. Watch comprising a system according to one of the preceding claims and a mechanism for realizing said function, in which said weight passes from its first to its second extreme position, and from its second to its first extreme position, respectively, when the watch is brought into a first or a second spatial orientation.

10. Watch according to claim 9, **characterized in that** the first and second spatial orientations are similar.

11. Watch according to claim 9, **characterized in that** the first and second spatial orientations are different.

12. Watch according to claim 11, **characterized in that** in the first orientation the watch has an angle alpha of between 30 and 35°, Beta =0°, Gamma=0° and in the second orientation the watch has an angle alpha of between 15 and 18°, Beta =0°, Gamma=0°,
angle alpha being the angle of rotation of the watch about an axis passing through the positions 9H and 3H of the dial, alpha being equal to 0 when the dial is horizontal, angle beta being the angle of rotation about the axis 12H-6H and axis gamma being the angle of rotation about the orthogonal axis passing through the center of the dial.

13. Watch according to one of claims 9 to 12, when dependent on claim 5, **characterized in that** the weight locking device is accessible from the outside of the watch.

14. Watch according to one of claims 9 to 13, **characterized in that** the mechanism is selected from a chronograph mechanism, a striking mechanism, a visual animation mechanism.
